# FASCICULE DE BREVET EUROPEEN

(11) **EP 0 407 288 B1**
(45) Date de publication et mention de la délivrance du brevet: **08.03.1995**
(21) Numéro de dépôt: 90401913.0
(22) Date de dépôt: 02.07.1990
(51) Int. Cl.: F42B 8/16

(54) **Projectile d'exercice pour arme automatique ou manuelle**
Übungsgeschoss für automatische oder handbetätigte Feuerwaffen
Training projectile for an automatically or hand-operated firearm

(30) Priorité: 03.07.1989 FR 8908896
(43) Date de publication de la demande: 09.01.1991
(73) Titulaire: MANURHIN DEFENSE, F-75008 Paris (FR)
(72) Inventeur: Nicolas, Jacques, F-63200 Le Cheix/Morge (FR); Lalanne, Pierre, F-03200 Vichy (FR)
(74) Mandataire: Célanie, Christian

(56) Documents cités:
- BE-A- 670 871
- FR-A- 1 335 686
- FR-A- 1 360 490
- FR-A- 1 457 971
- FR-A- 2 250 092
- GB-A- 1 401 376
- LU-A- 41 347
- US-A- 3 338 167
- US-A- 3 785 293

## Description

L'invention concerne les projectiles d'exercice et d'entraînement pour armes automatiques ou manuelles, et plus particulièrement les projectiles du type comportant en partie supérieure une coiffe, et en partie inférieure un culot relié à ladite coiffe pour pouvoir entraîner ledit projectile en rotation dans le tube de l'arme, ainsi qu'une charge intérieure servant de lest.

De tels projectiles sont connus depuis longtemps, et on s'est en général attaché à concevoir des projectiles à la fois capables de résister à des efforts mécaniques très élevés lors de l'alimentation de l'arme, notamment en raison de la rapidité du tir, et susceptibles de se désagréger immédiatement à la sortie du tube de l'arme, de telle sorte que le projectile ne puisse occasionner aucun dommage à une certaine distance en avant de l'embouchure du tube. Ces projectiles sont en général conçus de telle façon qu'ils présentent une forme et un poids correspondant sensiblement à ceux d'un projectile normal, et qu'ils n'occasionnent aucune usure exagérée de l'arme utilisée.

Une technique intéressante a été développée il y a vingt-cinq ans environ, dénommée procédé "break up" par les spécialistes du domaine. Cette technique, encore utilisée actuellement par certains fabricants, est illustrée dans les brevets français N° 1 438 928, N° 1 360 490 et N° 1 335 686, le brevet belge N° 670 871, les brevets américains N° 3 785 293 et N° 3 338 167, et le brevet luxembourgeois N° 41 347.

Il s'agit de projectiles comprenant une enveloppe présentant des points de rupture préparés à l'avance et contenant un lest pulvérulent, l'enveloppe étant réalisée en matière-plastique et étant fermée par un couvercle faisant office de culot, et la partie interne de ladite enveloppe étant renforcée au moyen de nervures cruciformes d'une seule pièce avec celle-ci.

Un projectile de ce type est conçu pour se désagréger immédiatement après avoir quitté le tube du canon, c'est-à-dire pratiquement à une distance de 10 à 50 mètres, en raison des efforts qui s'exercent sur l'enveloppe en matière plastique du fait de la force centrifuge, et qui provoquent l'ouverture de ladite enveloppe au niveau des rainures longitudinales formant ligne de rupture.

Ainsi, la cohésion d'un tel projectile n'est assurée que lorsqu'il est dans le canon, de sorte qu'on se limite volontairement à une balistique intérieure. Il est de ce fait exclu de l'utiliser pour du tir sur cible.

Il est à noter que le lest pulvérulent est versé en vrac dans l'enveloppe, ou encore inséré dans celle-ci à l'état enfermé dans une capsule plastique très mince, afin de mieux tenir la poudre lors du surmoulage de l'enveloppe : dans ce dernier cas, on doit éviter toute densification ou compactage de la poudre, car cela risquerait de gêner l'action de la force centrifuge et d'empêcher l'éclatement de l'enveloppe en matière plastique du fait d'une tenue mécanique excessive.

La composition du lest pulvérulent à partir d'une poudre de fer a d'ailleurs fait l'objet d'études poussées, comme indiqué dans le brevet français N° 2 159 078, ainsi que l'agencement d'une bourre de feutre supplémentaire intercalée entre le projectile et la charge de poudre (voir par exemple le brevet français N° 1 533 679).

La technique "break up" est donc intéressante, mais d'utilisation limitée, en raison de la structure même des projectiles qui ne permet aucune balistique extérieure, et donc aucun tir d'exercice sur cible.

D'autres techniques ont été proposées, visant à réaliser une désintégration spontanée du projectile à une faible distance de la bouche du type de canon.

On a par exemple développé un assemblage particulier entre le projectile et la douille, avec une pièce de blocage en résine synthétique essentiellement non déformable, comme cela est décrit dans le brevet français N° 2 177 032.

On a également réalisé un projectile constitué par un corps en plusieurs parties verrouillées mécaniquement les unes aux autres, le déverrouillage se faisant par l'effet de l'air glissant autour du projectile, après une durée déterminée, par exemple au moyen d'un élément de sécurité qui se ramollit ou fond sous l'effet de l'échauffement provoqué par l'air qui glisse autour du projectile, ainsi que cela est décrit dans le brevet français N° 2 412 049.

On a aussi utilisé des désintégrateurs déclenchés par des moyens agissant au moment où le projectile est tiré, avec un ou plusieurs désintégrateurs pour chaque projectile individuel, comme cela est décrit dans les brevets français N° 2 434 360, N° 2 453 387, N° 2 490 803 et N° 2 496 867.

On a encore réalisé des projectiles à balistique extérieure réduite (voir par exemple les brevets français N° 2 498 749 et N° 2 512 540).

Cependant, tous ces différents projectiles ne sont pas conçus pour une désorganisation lors d'un contact, en particulier avec une cible légère.

De plus, si ces projectiles ne se sont pas correctement désintégrés, et qu'ils touchent le sol, ils ricochent après l'impact au sol, ce qui oblige à prévoir des gabarits de sécurité importants.

On a enfin proposé, comme illustré dans le brevet français N° 2 250 092, un projectile d'exercice dont la coiffe se prolonge inférieurement vers le culot pour envelopper la charge inférieure servant de lest, et participer au guidage du projectile dans le tube de l'arme, avec une géométrie permettant de reproduire la balistique intérieure et extérieure d'un projectile réel, conformément au préambule de la revendication 1.

Cependant, la charge intérieure de ce projectile connu d'exercice est constituée par des rondelles en acier, de sorte que la désintégration au choc de la coiffe en matière thermoplastique génère une projection des rondelles en acier, ces rondelles constituant ainsi des sous-projectiles pouvant ricocher, ce qui constitue un inconvénient très important.

De plus, la partie inférieure de la coiffe de ce projectile présente un renflement annulaire formant ceinture de rotation : ceci constitue un inconvénient supplémentaire, car la matière thermoplastique utilisée doit nécessairement être suffisamment résistante pour une prise correcte des rayures dans le tube de l'arme au niveau du renflement annulaire, ce qui est incompatible avec l'assurance d'une véritable fragilité à l'impact.

Finalement, un projectile d'exercice du type décrit dans le brevet français N° 2 250 092 est très difficilement envisageable dans la pratique.

Pour mémoire, on peut citer le cas de balles qui ont été spécialement conçues en vue d'une propriété anti-ricochet, grâce à un corps en deux pièces, avec une pièce supérieure en poudre de plomb et une pièce inférieure en poudre de fer, de façon à autoriser une déformation "en banane" diminuant ainsi l'effet de ricochet : cependant, de telles balles n'étaient en aucun cas conçues pour se désagréger ou se désorganiser sur une cible.

L'état de la technique peut être enfin complété en mentionnant les brevets français n° 2 343 988, N° 2 364 427, N° 2 407 453 et N° 2 438 817 et N° 1 457 971, ainsi que le brevet britannique N° 1 401 376, qui décrit un projectile d'exercice se détruisant lors de son impact sur une cible. Ce document illustre le préambule de la revendication 1, mais le projectile décrit comporte une enveloppe unique avec des zones de fragilisation.

L'invention a pour objet de réaliser un projectile d'exercice plus performant que les projectiles connus, utilisable avec des armes de guerre ou d'exercice, manuelles ou automatiques, et permettant un tir sur cible dans des conditions optimales de sécurité.

L'invention a aussi pour objet de concevoir un projectile rendant possibles des exercices de tir dans des conditions difficiles d'exigüité et/ou de situation géographique, en abaissant les limites de zone de sécurité, notamment grâce à une absence de ricochets.

L'invention a également pour objet de réaliser un projectile d'exercice permettant à la fois d'obtenir une configuration de tir opérationnelle, en reproduisant la balistique intérieure et extérieure des munitions réelles, et de rendre compatibles la tenue mécanique du projectile sur sa trajectoire et la désorganisation de celui-ci lors d'un contact, et ce même si le projectile n'atteint pas la cible.

L'invention a aussi pour objet de concevoir un projectile d'exercice dont la désorganisation ménage le système de cible légère utilisé, en permettant notamment de conserver la même cible pour plusieurs tirs, et de ne pas endommager les mécanismes de ciblerie.

L'invention a donc pour objet un projectile d'exercice pour arme automatique ou manuelle, du type comportant une enveloppe ayant une géométrie reproduisant la balistique intérieure et extérieure d'un projectile réel, et contenant une charge intérieure servant de lest et réalisée en un matériau à la fois dense et fragile pour pouvoir se pulvériser a l'impact au choc ou juste après celui-ci, le projectile d'exercice étant ainsi désintégrable à l'impact sur cible légère ou sur sol mou, avec en outre une absence de ricochet dans le cas où ledit projectile n'atteint pas la cible mais touche le sol, projectile caractérisé en ce que :
- l'enveloppe est constituée d'une partie avant, et d'une partie arrière se présentant sous la forme d'un culot muni d'une ceinture de guidage permettant l'entraînement en rotation du projectile dans le tube de l'arme,
- la partie avant se présente sous la forme d'un coiffe se prolongeant inférieurement vers le culot pour envelopper la charge intérieure et participer au guidage du projectile dans le tube de l'arme, coiffe réalisée en un matériau de faible résilience pour pouvoir se briser en fragments sous un choc, tout en étant de rigidité suffisante pour préserver l'intégrité du projectile pendant les phases balistiques intérieure et extérieure.

Le projectile comporte en outre une charge d'expulsion adjacente à la charge intérieure de façon à limiter la distance d'autodestruction lorsque la cible n'est pas atteinte, ladite charge d'expulsion étant initiée par une composition traçante logée en partie inférieure du culot.

Selon une seconde réalisation, la coiffe est réalisée en matière plastique fragilisée, ladite matière étant à chaînes moléculaires orientées en fonction des lignes d'application des contraintes, par exemple un polyimide ou un polyamide. En particulier, cette matière plastique comporte des charges renforçatrices, par exemple en fibres de verre ou de carbone, lesdites charges étant orientées en fonction des lignes d'application des contraintes.

Avantageusement, la coiffe comporte une portion inférieure cylindrique, présentant un évidement central également cylindrique qui se prolonge par un évidement central du culot, pour recevoir la charge intérieure dont la partie inférieure pénètre dans ledit culot.

De préférence alors, l'évidement central présente un fond supérieur conique coaxial à la coiffe, pour permettre un guidage et un centrage de la charge intérieure dont la partie inférieure est disposée dans le culot ; en particulier, le fond supérieur conique est orienté en direction du culot, pour faciliter la désorganisation de la charge intérieure.

Il est en outre intéressant que la portion inférieure de la coiffe présente une épaisseur prédéterminée, qui est fonction du diamètre et du type de projectile concerné, et choisie entre une valeur minimale compatible avec la rigidité de ladite coiffe et une valeur maximale compatible avec la désorganisation de celle-ci.

Avantageusement dans ce cas, la portion inférieure de la coiffe présente une épaisseur et un matériau constitutif lui permettant d'assurer une fonction de renfort interne.

Il est également possible de prévoir que le projectile comporte en outre un manchon intermédiaire cylindrique lisse de faible épaisseur, enveloppant la charge intérieure pour assurer un renfort externe supplémentaire sans toutefois participer à l'entraînement en rotation. De préférence alors, le manchon intermédiaire présente en partie supérieure des lignes d'amorces de rupture parallèles à l'axe dudit manchon, de façon à conférer audit manchon une fragilité suffisante pour que la charge intérieure se pulvérise correctement à la désorganisation de la coiffe. Plus particulièrement, le manchon intermédiaire est métallique, le métal ou l'alliage métallique choisi présentant des caractéristiques convenables d'allongement et de compatibilité thermique avec le matériau constitutif de la coiffe, ledit manchon étant par exemple réalisé en aluminium.

Il est en outre avantageux que la portion inférieure cylindrique de la coiffe se termine inférieurement par un bord conique en appui sur le bord supérieur homologue du culot et orienté en direction dudit culot, de façon à favoriser l'entraînement en rotation en phase de balistique intérieure.

De préférence aussi, le culot présente une ceinture extérieure rapportée en matière plastique de tenacité élevée, ladite ceinture rapportée étant sensiblement disposée au niveau du fond dudit culot et au voisinage du bord supérieur conique de celui-ci, afin d'améliorer la stabilisation par giration.

Conformément à un mode de réalisation particulièrement avantageux, la charge intérieure est réalisée en matériau de haute densité, et constitue un bloc fragmentable de forme générale cylindrique obtenu par agglomération de poudres ou de billes métalliques denses avec une faible compression, cette compression étant suffisante pour conférer audit bloc fragmentable une stabilité de forme suffisante. En particulier, les poudres ou billes constituant la charge intérieure proviennent de métaux denses, tels que le plomb, le cuivre, le tungstène ou l'uranium : à titre indicatif, la charge intérieure pourra ainsi forme un pain dont la masse volumique est comprise entre 10 et 15 gr./cm³. Avantageusement dans ce cas, la charge d'expulsion est intercalée entre la face inférieure de la charge intérieure et le fond du culot.

En variante, le bloc fragmentable que constitue la charge intérieure est réalisé par un empilement d'anneaux disposés sur un cylindre central indépendant coaxial à la coiffe.

Dans ce cas, l'empilement d'anneaux peut être maintenu par le cylindre central indépendant, qui est par exemple réalisé en matière plastique, ledit empilement reposant sur un disque métallique rigide disposé dans le culot. En particulier alors, la charge d'expulsion est intercalée entre le disque métallique rigide et le fond du culot.

Selon un autre mode de réalisation également possible, le cylindre central indépendant entouré par l'empilement d'anneaux constitue la charge d'expulsion permettant de limiter la distance d'auto-destruction dudit projectile lorsque l'objectif n'est pas atteint. De préférence alors, l'empilement d'anneaux et le cylindre central indépendant reposent sur un disque combustible disposé sur le fond plat du culot.

De préférence enfin, la charge d'expulsion est initiée par la composition traçante par l'intermédiaire d'un canal pyrotechnique prévu entre le fond du culot et le logement de ladite composition traçante, l'allumage de la composition traçante s'effectuant dès la sortie du tube de l'arme ou à une distance prédéterminée.

D'autres caractéristiques et avantages de l'invention apparaîtront plus clairement à la lumière de la description qui va suivre et des dessins annexés, concernant un mode de réalisation particulier, en référence aux figures où :
- la figure 1 illustre en coupe axiale un projectile d'exercice à auto-destruction et anti-ricochet conforme à l'invention ;
- les figures 2 et 3 illustrent deux autres variantes pour lesquelles le bloc fragmentable que constitue la charge intérieure est réalisé par un empilement d'anneaux.

La figure 1 illustre en coupe axiale un projectile d'exercice 1 à auto-destruction et anti-ricochet conforme à l'invention. Cette figure ne représente que le projectile proprement dit, et non la douille ou l'étui associé formant avec ledit projectile une cartouche, et contenant le système d'allumage et le système propulsif associés. Un tel projectile d'exercice doit pouvoir être utilisé avec une arme de guerre ou une arme d'exercice, manuelle ou automatique. L'invention n'est nullement limitée à un type de calibre particulier, de sorte que le terme "projectile" doit être compris dans un sens large, et notamment désigner un obus d'exercice dans le cas de calibres supérieurs à 20 mm.

Le projectile d'exercice 1 comporte en partie supérieure une coiffe 2, et en partie inférieure un culot 3 relié à ladite coiffe pour pouvoir entraîner ledit projectile en rotation dans le tube de l'arme, ainsi qu'une charge intérieure servant de lest 5. Le culot est un corps métallique, qui peut être en acier, béton, alliage léger ou lourd selon le cas.

La coiffe 2 se prolonge inférieurement vers le culot 3 pour envelopper la charge intérieure 5 et participer au guidage du projectile dans le tube de l'arme, avec une géométrie permettant de reproduire la balistique intérieure et extérieure d'un projectile réel. C'est ainsi que l'on distingue une extrémité supérieure effilée 6 de la coiffe 2, ici essentiellement pleine, se raccordant à une portion inférieure cylindrique 7 présentant un évidement central 4 dans lequel est reçue la charge intérieure 5.

Conformément à une première caractéristique essentielle de la présente invention, la coiffe 2 est réalisée en un matériau de faible résilience pour pouvoir se briser en fragments sous un choc, tout en étant de rigidité suffisante pour préserver l'intégrité du projectile pendant les phases balistiques intérieure et extérieure, et la charge intérieure 5 est quant à elle réalisée en un matériau à la fois dense et fragile, pour pouvoir se pulvériser à l'impact au choc ou juste après celui-ci.

Le projectile d'exercice 1 ainsi réalisé est désintégrable à l'impact sur cible légère ou sur sol mou, avec en outre une absence de ricochet dans le cas ou ledit projectile n'atteindrait pas la cible mais toucherait le sol.

La coiffe 2 est de préférence réalisée en matière plastique fragilisée, en particulier une matière plastique à chaînes moléculaires orientées en fonction des lignes d'application des contraintes, par exemple un polyimide ou un polyamide. La matière plastique pourra naturellement aussi comporter des charges renforçatrices, par exemple en fibres de verre ou de carbone, lesdites charges étant dans ce cas également orientées en fonction des lignes d'application des contraintes.

Le fait que la coiffe 2 soit réalisée en une matière plastique à la fois résistante et peu résiliente procède de deux approches apparemment contradictoires, mais le choix d'une matière plastique fragilisée, avec des chaînes moléculaires orientées ou comportant des charges renforçatrices elles aussi orientées en fonction des lignes d'application des contraintes, permettra dans la pratique de trouver un compromis extrêmement satisfaisant.

La coiffe 2 du projectile d'exercice peut ainsi assurer simultanément plusieurs fonctions :
. la coiffe confère la forme adaptée aux caractéristiques balistiques du projectile ;
. la coiffe guide le projectile dans l'âme du canon (phase balistique intérieure) ;
. la coiffe assure la cohésion du projectile, à la fois pendant la phase balistique intérieure et pendant la phase balistique extérieure : en réalité, la cohésion du projectile présente déjà une certaine importance lors des phases de manipulation ou de manutention ;
. outre la tenue mécanique correcte lors du parcours du projectile dans le tube et sur sa trajectoire, ce qui correspond d'ailleurs à deux régimes différents de sollicitation, la coiffe participe à la désorganisation du projectile grâce à sa fragilité, lors du contact sur cible légère ou sur sol mou.

Outre les fonctions précitées, le choix de la matière plastique fragilisée présente également d'autres avantages pratiques, au niveau du coût de fabrication sensiblement réduit, de la faible masse utilisée, et d'une balistique aisément reproductible par moulage.

Le choix particulier de la matière plastique sera dans la pratique limité par la nécessité de résister à des régimes de contraintes thermiques relativement sévères, étant donné que les plages d'utilisation classiques doivent aller de - 50°C à + 70°C.

Ainsi que cela a été dit plus haut, la coiffe 2 comporte une portion inférieure 7 cylindrique, présentant un évidement central 4 également cylindrique qui se prolonge par un évidement central 22 du culot 3, pour recevoir la charge intérieure 5 dont la partie inférieure pénètre dans ledit culot. Dans le cas particulier de la figure 1, l'évidement central 4 présente un fond supérieur conique 8 coaxial à la coiffe 2, pour permettre un guidage et un centrage de la charge intérieure 5 dont la partie inférieure est disposée dans le culot 3. De ce fait, ainsi qu'illustré ici, le fond supérieur conique 8 est orienté en direction du culot 3, ce qui permet de faciliter encore la désorganisation de la charge intérieure 5.

La portion inférieure 7 de la coiffe 2 présente une épaisseur prédéterminée, qui est fonction du diamètre et du type de projectile concerné. Cette épaisseur sera choisie entre une valeur minimale compatible avec la rigidité de la coiffe, et une valeur maximale compatible avec la désorganisation de celle-ci. Dans la pratique, on choisira une épaisseur qui sera de l'ordre de 15 à 25 % du calibre concerné. La portion inférieure cylindrique 7 permet en outre à la coiffe 2 d'assurer une fonction de renfort intérieur, ce qui est d'autant plus important que les calibres concernés sont petits. Il pourra s'agir d'un renfort interne, constitué par la matière elle-même, ladite matière comportant en général dans ce cas des charges renforçatrices, telles que des fibres de verre ou de carbone. Cette solution pourra paraître onéreuse dans certains cas, de sorte que l'on pourra alors opter pour l'utilisation d'un manchon intérieur cylindrique mince assurant une fonction de renfort externe.

On distingue ainsi sur la figure 1 un manchon intermédiaire cylindrique lisse mince 11 enveloppant la charge intérieure 5, servant à assurer un renfort externe supplémentaire, sans toutefois participer à l'entraînement en rotation. Le manchon intermédiaire 11 sera par exemple métallique, le métal ou l'alliage métallique choisi présentant cependant des caractéristiques convenables d'allongement et de compatibilité thermique avec le matériau constitutif de la coiffe 2 : on pourra par exemple choisir de réaliser le manchon intermédiaire en aluminium. Il sera cependant avantageux de prévoir que le manchon intermédiaire 11 de faible épaisseur présente en partie supérieure des lignes d'amorces de rupture parallèles à l'axe 50 du projectile, de façon à conférer audit manchon une fragilité suffisante pour que la charge intérieure 5 se pulvérise correctement à la désorganisation de la coiffe 2. De telles lignes d'amorces de rupture ne sont pas visibles sur la figure 1, mais il pourra s'agir de lignes d'enfoncement disposées selon des génératrices du cylindre lisse que constitue le manchon intermédiaire 11, la longueur concernée par de telles lignes d'amorces de rupture étant naturellement inférieure à la longueur totale du manchon lui-même, afin d'éviter, au départ du coup, un effet indésirable de "break up" à la sortie du canon. De telles lignes de rupture permettront dans tous les cas de s'assurer que le manchon intermédiaire 11 est suffisamment fragile, afin d'éviter que la charge intérieure 5 ne reste entière lorsque la coiffe 2 se brise en fragments sous un choc. A titre indicatif, on pourra utiliser un cylindre lisse mince en aluminium, dont l'épaisseur est de l'ordre de 5/10ème de millimètre.

La coiffe 2 du projectile d'exercice 1 est reliée au culot 3 par tout mode classique de liaison, telle que collage, vissage, sertissage, etc. On notera cependant que la portion inférieure cylindrique 7 de la coiffe 2 se termine ici inférieurement par un bord conique 9 en appui sur le bord supérieur homologue 10 du culot 3, ledit bord conique étant orienté en direction dudit culot, de façon à favoriser l'entraînement en rotation en phase de balistique intérieure : en effet, bien que cela ne soit nullement une obligation, le fait de prévoir des bords coniques à la place de bords droits traditionnels permet d'accroître sensiblement la surface de contact, ce qui favorise "l'embrayage" en rotation du culot par rapport à la matière centrale. En outre, le culot 3 présente ici une ceinture extérieure rapportée 12 en matière plastique de tenacité élevée, ladite ceinture rapportée étant sensiblement disposée au niveau du fond 15 dudit culot et au voisinage du bord supérieur conique 10 de celui-ci, afin d'améliorer la stabilisation par giration. Une telle ceinture rapportée est d'ailleurs d'utilisation tout à fait classique dans ce domaine. Il convient cependant d'observer que le fait de prévoir une ceinture rapportée permet de choisir pour la réaliser une matière plastique présentant une forte résistance, par exemple un "alliage" de polyamide et de polycarbonate, et donc différente de la matière plastique de la coiffe choisie pour sa fragilité à l'impact : ceci est plus particulièrement intéressant lorsque le tube de l'arme est rayé, car on est assuré d'une bonne prise des rayures, ce qui garantit une précision de tir élevée.

Ainsi que cela a été dit plus haut, la charge intérieure 5 est réalisée en un matériau à la fois dense et fragile, pour pouvoir se pulvériser à l'impact au choc ou juste après celui-ci. La charge intérieure 5 peut ainsi être réalisée en un matériau de haute densité, et constituer un bloc fragmentable de forme générale cylindrique, ainsi que cela est visible sur la figure 1. La charge intérieure 5 sera de préférence obtenue par agglomération de poudres ou de billes métalliques denses avec une faible compression, cette compression devant être toutefois suffisante pour conférer au bloc fragmentable une stabilité de forme suffisante. Il semble qu'un mélange de poudres et/ou de billes métalliques provenant de métaux denses, tels que le plomb, le cuivre, le tungstène, et l'uranium, avec une forme obtenue par compression, donne d'excellents résultats. La charge intérieure 5 forme alors un pain monobloc cylindrique, dont la masse volumique est comprise entre 10 et 15 gr./cm³.

On parvient ainsi à réaliser une charge intérieure à la fois très dense, de faible compression, et présentant une rigidité suffisante pour les phases préalables de manipulation, notamment dans le cas où ces phases sont effectuées en série à l'aide d'un automate. Il s'agit d'un matériau dense fragmentable permettant d'assurer une double fonction d'obtention de la masse nécessaire pour la balistique recherchée, et de garantie d'une désorganisation correcte par pulvérisation à l'impact au choc ou juste après celui-ci. Si l'on utilise des billes métalliques, des éléments volumiques pourront éventuellement être associés avec un liant additionnel ; le dimensionnement de ces billes devra cependant rester relativement faible, par exemple avec un diamètre de bille de l'ordre d'un millimètre. L'emploi d'une poudre comprimée pour réaliser la charge intérieure reste cependant particulièrement avantageux sur le plan de la sécurité, car cela permet d'organiser de façon optimale le nombre et la densité des éclats lors de la pulvérisation à l'impact.

La combinaison d'une coiffe en matière plastique fragilisée susceptible de se briser en fragments sous un choc, tout en étant de rigidité suffisante pour préserver l'intégrité du projectile pendant les phases balistiques intérieure et extérieure, et d'une charge intérieure réalisée sous forme d'un bloc fragmentable dont la stabilité de forme est suffisante, permet de réaliser un projectile d'exercice extrêmement satisfaisant.

En effet, lors de l'alimentation dans l'arme, au départ du coup de feu, lors du trajet dans le canon de l'arme et sur la trajectoire, le comportement du projectile d'exercice n'est pas différent de celui d'une munition d'exercice conventionnelle. Par contre, à l'impact sur une cible légère, le projectile d'exercice traverse cette cible en faisant un trou au calibre, et, sous l'effet du choc, la coiffe se brise en de nombreux petits fragments, tandis que la charge centrale compactée est réduite en poussière, le culot isolé chutant alors instantanément. A titre indicatif, on a pu constater qu'un projectile d'exercice correspondant à un calibre de 25 mm était normalement désintégré à une distance d'environ 2 mètres derrière la cible.

Dans le cas où le projectile n'atteint pas la cible mais touche le sol, la structure dudit projectile est telle que celui-ci est capable de se désintégrer sans ricochet, même à des incidences supérieures à 80° par rapport à une direction orthogonale à la cible. On parvient ainsi à réaliser un projectile d'exercice désintégrable à l'impact sur cible légère ou sur sol mou, avec en outre une absence de ricochet dans le cas où ledit projectile n'atteint pas la cible mais touche le sol.

Selon une deuxième caractéristique essentielle de l'invention, le projectile d'exercice comporte en outre une charge d'expulsion adjacente à la charge intérieure de façon à limiter la distance d'auto-destruction lorsque la cible n'est pas atteinte, ladite charge d'expulsion étant initiée par une composition traçante logée en partie inférieure du culot.

Ainsi, le projectile illustré en figure 1 comporte une charge d'expulsion 13, intercalée entre la face inférieure 14 de la charge intérieure 5 et le fond 15 du culot 3. On notera que la face inférieure 14 de la charge intérieure 5 et le fond 15 du culot 3 sont tous deux de forme conique, avec une conicité ouverte vers la partie supérieure du projectile. On parvient ainsi à assurer l'auto-destruction ou désorganisation du projectile par un phénomène compatible avec une munition d'exercice, et ce même en cas de non-impact : le projectile d'exercice peut être en effet désorganisé par la mise à feu de la charge d'expulsion 13 qui se produit en un point choisi de la trajectoire, c'est-à-dire dans la pratique de 1 à 3 secondes après le départ du coup. Le projectile d'exercice comporte en outre une composition traçante ou traceur 16, lumineuse ou fumigène, disposée dans un logement 17 associé prévu en partie inférieure du culot 3, l'allumage du traceur s'effectuant dès la sortie du tube de l'arme ou à une distance prédéterminée. Un tel traceur, lumineux ou fumigène, est certes d'utilisation classique pour matérialiser la trajectoire d'un projectile de jour comme de nuit, mais ledit traceur assure ici une fonction supplémentaire, qui est d'initier la charge d'expulsion 13 : dans le mode de réalisation présentement décrit, ceci est rendu possible par la présence d'un petit canal pyrotechnique 18 prévu entre le fond 15 du culot 3 et le logement 17 de la composition traçante 16. On est alors assuré que la désorganisation du projectile se produira effectivement en un point choisi de la trajectoire, en cas de non-impact. Le canal pyrotechnique 18 reçoit un matériau constituant une amorce de détonateur, équivalent à une mèche, de sorte qu'il est aisé de régler avec une bonne précision le temps de dépotage, l'allumage du traceur étant assuré par le plasma constitué par les gaz chauds environnants lors de la mise à feu. Ce canal pyrotechnique sera de faible diamètre, par exemple de 3 à 5 mm pour un calibre de 25 mm, mais il conviendra toutefois de veiller à ce que le diamètre ne soit pas trop faible afin de ne pas nuire à l'expulsion correcte de la charge intérieure du projectile.

Il convient de noter que la charge d'expulsion 13 intervient comme sécurité supplémentaire, dans la mesure où l'impact au sol permet normalement de provoquer la destruction du projectile. Cette charge d'expulsion est néanmoins essentielle pour limiter en toute certitude la distance d'auto-destruction, en particulier dans le cas d'un tir réduit en raison de l'exigüité ou de la situation géographique du champ de tir concerné. L'intérêt est double au niveau de la sécurité, dans la mesure où l'on réduit le gabarit de sécurité, et où on évite toute pyrotechnie primaire, avec les dangers bien connus quelle comporte. Dans la pratique, on pourra se contenter d'une petite quantité de poudre noire pour réaliser cette charge d'expulsion.

Le projectile d'exercice 1 illustré sur la figure 1 comporte enfin un paillet inférieur d'étanchéité 19, appliqué contre le traceur 16, et maintenu par une rondelle sertie 21. On pourra également prévoir de disposer une rondelle 20 aux deux extrémités du canal pyrotechnique 18, afin de protéger et d'isoler l'amorce qui y est disposée.

Les variantes des figures 2 et 3 illustrent deux autres projectiles 101 et 201, qui diffèrent duc projectile 1 précédemment décrit essentiellement par l'agencement du bloc fragmentable que constitue la charge intérieure. De ce fait, les parties identiques ou homologues seront affectées des mêmes références, respectivement augmentées de cent et deux cents.

Figure 2, le projectile d'exercice 101 comporte une charge intérieure 105 réalisée sous la forme d'un empilement d'anneaux 130 disposés sur un cylindre central indépendant 131 coaxial à la coiffe 102 dudit projectile. Pour cette variante, l'empilement d'anneaux 130 (trois anneaux ont été illustrés ici, mais ceci ne constitue naturellement qu'un exemple) est maintenu par le cylindre central indépendant 131, de préférence réalisé en matière plastique, et repose sur un disque métallique rigide 132 disposé dans le culot 103 du projectile.

Le matériau constitutif de chacun des anneaux 130 enfilés sur le cylindre central 131 correspond naturellement à celui précédemment décrit en regard de la charge intérieure 5 réalisée en un pain monobloc cylindrique.

Le canal central de l'empilement d'anneaux 130 pourrait être vide, mais il est préférable de prévoir un cylindre central de maintien.

On notera la présence d'une charge d'expulsion 113, analogue à la charge 13 précédemment décrite, mais cependant ici intercalée entre la face inférieure du disque métallique rigide 132 et le fond conique 115 du culot 103.

Le restant du projectile 101 est pratiquement identique au projectile 1. On notera toutefois ici la présence d'un fond supérieur 108 de l'évidement central 104 de la coiffe 102 qui est droit, et non conique, et l'absence de manchon lisse de renfort externe.

Le projectile d'exercice 201 illustré à la figure 3 comporte, comme le précédent, un empilement d'anneaux 230 disposés sur un cylindre central indépendant 231. Cependant, pour la variante de la figure 3, le cylindre central 231 assure une fonction supplémentaire, dans la mesure où il constitue lui-même la charge d'expulsion et de désorganisation : le canal central de l'empilement d'anneaux 230 est ainsi dans ce cas rempli d'une composition d'expulsion et de désorganisation du projectile, ladite composition étant de même nature que les charges d'expulsion 13, 113 précédemment décrites.

L'empilement d'anneaux 230 repose ici sur le fond plat 215 du culot 203, par l'intermédiaire d'un disque combustible 232 qui assure le maintien de la poudre combustible constituant le cylindre central 231.

Pour le reste, le projectile 201 est essentiellement identique au projectile 101 de la figure 2.

Les variantes qui viennent d'être décrites en regard des figures 2 et 3 permettent d'améliorer encore les coefficients de stabilité du projectile en giration, grâce à une distribution plus favorable des moments d'inertie, ce qui est surtout intéressant dans le cas de gros calibres (notamment pour des calibres dépassant 30 mm).

Les projectiles d'exercice qui viennent d'être décrits présentent de nombreux avantages sur le plan de leur utilisation et de la sécurité. On peut aussi noter l'avantage d'une absence de pollution pour le champ de tir, dans la mesure où l'on utilise une charge intérieure ne comportant pas de chlorates ou autres additifs polluants.

L'invention n'est pas limitée aux modes de réalisation qui viennent d'être décrits, mais englobe au contraire toute variante reprenant, avec des moyens équivalents, les caractéristiques essentielles figurant aux revendications.

## Revendications

1. Projectile d'exercice (1, 101, 201) pour arme automatique ou manuelle, du type comportant une enveloppe ayant une géométrie reproduisant la balistique intérieure et extérieure d'un projectile réel, et contenant une charge intérieure (5, 105, 205) servant de lest et réalisée en un matériau à la fois dense et fragile pour pouvoir se pulvériser à l'impact au choc ou juste après celui-ci, le projectile d'exercice étant ainsi désintégrable à l'impact sur cible légère ou sur sol mou, avec en outre une absence de ricochet dans le cas où ledit projectile n'atteint pas la cible mais touche le sol, et comportant également une charge d'expulsion (13, 113, 213) adjacente à la charge intérieure (5, 105, 205), projectile caractérisé en ce que :
- l'enveloppe est constituée d'une partie avant (2, 102, 202), et d'une partie arrière (3, 103, 203) réalisée en matériau métallique se présentant sous la forme d'un culot muni d'une ceinture (12, 112, 212) de guidage permettant l'entraînement en rotation du projectile dans le tube de l'arme,
- la partie avant se présente sous la forme d'un coiffe se prolongeant inférieurement vers le culot pour envelopper la charge intérieure et participer au guidage du projectile dans le tube de l'arme, coiffe réalisée en un matériau de faible résilience pour pouvoir se briser en fragments sous un choc, tout en étant de rigidité suffisante pour préserver l'intégrité du projectile pendant les phases balistiques intérieure et extérieure - ladite charge d'expulsion étant initiée par une composition traçante (16, 116, 216) logée en partie inférieure du culot (3, 103, 203), de façon à limiter la distance d'autodestruction lorsque la cible n'est pas atteinte.

2. Projectile d'exercice selon la revendication 1, caractérisé par le fait que la coiffe (2, 102, 202) est réalisée en matière plastique fragilisée, ladite matière étant à chaînes moléculaires orientées en fonction des lignes d'application des contraintes, par exemple un polyimide ou un polyamide.

3. Projectile d'exercice selon la revendication 2, caractérisé par le fait que la matière plastique comporte des charges renforçatrices, par exemple en fibres de verre ou de carbone, lesdites charges étant orientées en fonction des lignes d'application des contraintes.

4. Projectile d'exercice selon l'une des revendications 1 à 3, caractérisé par le fait que la coiffe (2 ; 102 ; 202) comporte une portion inférieure (7 ; 107 ; 207) cylindrique, présentant un évidement central (4 ; 104 ; 204) également cylindrique qui se prolonge par un évidement central (22 ; 122 ; 222) du culot (3 ; 103 ; 203), pour recevoir la charge intérieure (5 ; 105 ; 205) dont la partie inférieure pénètre dans ledit culot.

5. Projectile d'exercice selon la revendication 4 caractérisé par le fait que l'évidement central (4) présente un fond supérieur conique (8) coaxial à la coiffe (2), pour permettre un guidage et un centrage de la charge intérieure (5) dont la partie inférieure est disposée dans le culot (3).

6. Projectile d'exercice selon la revendication 5 caractérisé par le fait que le fond supérieur conique (8) est orienté en direction du culot (3), pour faciliter la désorganisation de la charge intérieure (5).

7. Projectile d'exercice selon l'une des revendications 4 à 6, caractérisé par le fait que la portion inférieure (7 ; 107 ; 207) de la coiffe (2 ; 102 ; 202) présente une épaisseur prédéterminée, qui est fonction du diamètre et du type de projectile concerné, et choisie entre une valeur minimale compatible avec la rigidité de ladite coiffe et une valeur maximale compatible avec la désorganisation de celle-ci.

8. Projectile d'exercice selon la revendication 7, caractérisé par le fait que la portion inférieure (7 ; 107 ; 207) de la coiffe (2 ; 102 ; 202) présente une épaisseur et un matériau constitutif lui permettant d'assurer une fonction de renfort interne.

9. Projectile d'exercice selon la revendication 7 ou 8, caractérisé par le fait qu'il comporte en outre un manchon intermédiaire cylindrique lisse (11) de faible épaisseur, enveloppant la charge intérieure (5) pour assurer un renfort externe supplémentaire sans toutefois participer à l'entraînement en rotation.

10. Projectile d'exercice selon la revendication 9 caractérisé par le fait que le manchon intermédiaire (11) présente en partie supérieure des lignes d'amorces de rupture parallèles à l'axe dudit manchon, de façon à conférer audit manchon une fragilité suffisante pour que la charge intérieure (5) se pulvérise correctement à la désorganisation de la coiffe (2).

11. Projectile d'exercice selon la revendication 9 ou 10, caractérisé par le fait que le manchon intermédiaire (11) est métallique, le métal ou l'alliage métallique choisi présentant des caractéristiques convenables d'allongement et de compatibilité thermique avec le matériau constitutif de la coiffe (2), ledit manchon étant par exemple réalisé en aluminium.

12. Projectile d'exercice selon l'une des revendications 4 à 11, caractérisé par le fait que la portion inférieure cylindrique (7 ; 107) de la coiffe (2 ; 102) se termine inférieurement par un bord conique (9 ; 109) en appui sur le bord supérieur homologue (10 ; 110) du culot (3 ; 103) et orienté en direction dudit culot, de façon à favoriser l'entraînement en rotation en phase de balistique intérieure.

13. Projectile d'exercice selon l'une des revendications 1 à 12, caractérisé par le fait que la charge intérieure (5 ; 105 ; 205) est réalisée en matériau de haute densité, et constitue un bloc fragmentable de forme générale cylindrique, obtenu par agglomération de poudres ou de billes métalliques denses avec une faible compression, cette compression étant suffisante pour conférer audit bloc fragmentable une stabilité de forme suffisante.

14. Projectile d'exercice selon la revendication 13, caractérisé par le fait que les poudres ou billes constituant la charge intérieure (5 ; 105 ; 205) proviennent de métaux denses, tels que le plomb, le cuivre, le tungstène ou l'uranium.

15. Projectile d'exercice selon la revendication 13 ou 14, caractérisé par le fait que la charge intérieure (5) forme un pain monobloc dont la masse volumique est comprise entre 10 et 15 gr./cm³.

16. Projectile d'exercice selon l'une des revendications 13 à 15, caractérisé par le fait que la charge d'expulsion (13) est intercalée entre la face inférieure (14) de la charge intérieure (5) et le fond (15) du culot (3).

17. Projectile d'exercice selon la revendication 14 ou 15, caractérisé par le fait que le bloc fragmentable que constitue la charge intérieure (105 ; 205) est réalisé par un empilement d'anneaux (130 ; 230) disposés sur un cylindre central indépendant (131 ; 231) coaxial à la coiffe (102 ; 202).

18. Projectile d'exercice selon la revendication 17, caractérisé par le fait que l'empilement d'anneaux (130) est maintenu par le cylindre central indépendant (131) de préférence réalisé en matière plastique, et repose sur un disque métallique rigide (132) disposé dans le culot (103).

19. Projectile d'exercice selon la revendication 18, caractérisé par le fait que la charge d'expulsion (113) est intercalée entre le disque métallique rigide (132) et le fond (115) du culot (103).

20. Projectile d'exercice selon la revendication 17, caractérisé par le fait que le cylindre central indépendant (231) entouré par l'empilement d'anneaux (230) constitue la charge d'expulsion.

21. Projectile d'exercice selon la revendication 20, caractérisé par le fait que l'empilement d'anneaux (230) et le cylindre central indépendant (231) reposent sur un disque combustible (232) disposé sur le fond plat (215) du culot (203).

22. Projectile d'exercice selon l'une quelconque des revendications 16, 19 et 20, caractérisé par le fait que la charge d'expulsion (13 ; 113 ; 231) est initiée par la composition traçante (16 ; 116 ; 216) par l'intermédiaire d'un canal pyrotechnique (18 ; 118 ; 218) prévu entre le fond (15 ; 115 ; 215) du culot (3 ; 103 ; 203) et le logement (17 ; 117 ; 217) de ladite composition traçante, l'allumage de la composition traçante (16 ; 116 ; 216) s'effectuant dès la sortie du tube de l'arme ou à une distance prédéterminée.

## Claims

1. Practice projectile (1, 101, 201) for an automatic or manual weapon of the type including an envelope having geometry reproducing the inner and outer ballistics of a real projectile, and containing an inner charge (5, 105, 205) used for the purpose of weighting and comprising a material that is both dense and fragile, designed to pulverize on impact or just after impact, said practice shell thus disintegrating on impact against a light target or soft ground, with, in addition, a total absence of ricochet if said projectile does not reach the target, but falls to the ground and also including an expulsion charge (13, 113, 213) adjacent to the inner charge (5, 105, 205), said projectile being characterized in that:
- the envelope comprises a front part (2, 102, 202) and a rear part (3, 103, 203) made of metallic material in the form of a case provided with a guide band (12, 112, 212), causing the projectile to rotate in the barrel of the weapon,
- the front part is in the form of a cap extending downward toward the case to contain the inner charge and help guide the projectile in the barrel of the weapon, said cap consisting of low-resilience material designed to break into fragments upon shock, while having sufficient rigidity to preserve the integrity of the projectile during the inner and outer-ballistic phases, the said expulsion charge is initiated by a tracer composition (16, 116, 216) housed in the lower part of case (3, 103, 203) so as to limit the self-destruction distance in the event of the target not being hit.

2. A practice projectile according to Claim 1, characterized whereby cap (2, 102, 202) is made of fragilized plastic material, said material having molecular chains oriented according to the lines of application of stresses, for instance, of polyimide or polyamide.

3. A practice projectile according to Claim 2, characterized whereby the plastic material includes reinforcing fillers, for instance, glass fiber or carbon, said fillers being oriented according to the lines of application of the stresses.

4. A practice projectile according to one of Claims 1 to 3, characterized whereby the cap (2, 102, 202) includes a cylindrical lower portion (7, 107 207) having a central hollow (4, 104, 204), also cylindrical, extending in a central hollow (22, 122, 222) of case (3, 103, 203) to accommodate inner charge (5, 105, 205), the lower part of which penetrates into said case.

5. A practice projectile according to Claim 4, characterized in that central hollow (4) has a conical upper base (8) coaxial with cap (2) to guide and center an inner charge (5), the lower part of which is arranged in case (3).

6. An exercise projectile according to Claim 5, characterized by the fact that the upper conical base (8) is oriented toward case (3) to facilitate the disintegration of inner charge (5).

7. A practice projectile according to one of Claims 4 to 6, characterized in that the lower portion (7, 107, 207) of cap (2, 102, 202) is of a predetermined thickness, depending upon the diameter and type of projectile concerned, and that is chosen between a maximum value compatible with the rigidity of said cap, and a maximum value compatible with its disintegration.

8. Practice projectile according to Claim 7, characterized by the fact that lower portion (7, 107, 207) of cap (2, 102, 202) is of a thickness and component material enabling it to serve as internal reinforcement.

9. Practice projectile according to Claim 7 or 9, characterized in that it includes, in addition, a smooth cylindrical sleeve (11) that is thin and encloses inner charge (5) to provide additional external reinforcement without participating to the drive in a rotational movement.

10. Practice projectile according to Claim 9, characterized by the fact that intermediate sleeve (11) has incipient breaking lines in the upper part, running parallel to the axis of said sleeve, so as to provide said sleeve with sufficient fragility for the inner charge (5) to pulverize correctly on disintegration of cap (2).

11. Practice projectile according to Claim 9 or 10, characterized in that intermediate sleeve (11) is of metal, while the chosen metal or metal alloy offers suitable characteristics of elongation and thermal compatibility with the component material of cap (2), said sleeve being, for instance, made of aluminum.

12. Practice projectile according to one of Claims 4 to 11, characterized in that the lower cylindrical portion (7, 107) of cap (2, 102) terminates at the bottom by a conical edge (9, 109) bearing upon the upper matching edge (10, 110) of case (3, 103), and that is oriented toward said case to favor the drive in the rotation of the projectile in the inner-ballistic phase.

13. Practice projectile according to one of Claims 1 to 12, characterized in that inner charge (5, 105, 205) is made of high-density material to form a fragmentable block, roughly cylindrical in shape, obtained by an agglomeration of dense metal powders or balls, with slight compression, said compression being sufficient to provide this fragmentable block with sufficient stability in its shape.

14. Practice projectile according to Claim 13, characterized by the fact that the powders or balls forming the inner charge (5, 105, 205) are obtained from dense metals such as lead, copper, tungsten or uranium.

15. Practice projectile according to Claim 13 or 14, characterized in the fact that inner charge (5) forms a single-piece block whose density is included between 10 and 15 g/cc.

16. Practice projectile according to one of Claims 13 to 15, characterized by the fact expulsion charge (13) is interposed between lower face (14) of inner charge (5) and bottom (15) of case (3).

17. Practice projectile according to Claim 14 or 15, characterized in that the fragmentable block forming the inner charge (105, 205) consists of a stack of rings (130, 230) arranged on an independent central cylinder (131, 231) coaxial with cap (102, 202).

18. Practice projectile according to Claim 17, characterized by the fact that the stack of rings (130) is maintained by independent central cylinder (131), preferably made of plastic material, and rests upon a rigid metal disk (132) arranged in case (103).

19. Practice projectile according to Claim 18, characterized by the fact that the expulsion charge (113) is interposed between the rigid metal disk (132) and the base (115) of case 103.

20. Practice projectile according to Claim 17, characterized by the fact that independent central cylinder (231) surrounded by stack of rings (230) forms the expulsion charge.

21. Practice projectile according to Claim 20, characterized by the fact that the stack of rings (230) and independent central cylinder (231) rest upon a combustible disk (232) arranged on the flat bottom (215) of case (203).

22. Practice projectile according to any of Claims 16, 19 and 20, characterized by the fact that expulsion charge (13, 113, 213) is initiated by tracer composition (16, 116, 216) via a pyrotechnical channel (18, 118, 218) provided between base (15, 115, 215) of case (3, 103, 203) and housing (17, 117, 217) of said tracer composition, while ignition of the tracer composition (16, 116, 216) occurs as soon as the projectile leaves the barrel of the weapon, or at a predetermined distance.

## Patentansprüche

1. Übungsgeschoß (1, 101, 201) für automatische oder manuelle Waffen, mit einem Mantel, der eine die Innen- und Außenballistik eines echten Geschosses nachgebildente Geometrie aufweist, und eine als Ballast dienende Innenladung (5, 105, 205) enthält, die aus einem gleichzeitig kompakten und brüchigen Stoff besteht, um sich beim oder kurz nach dem Aufschlag zerstäuben zu können, wodurch das Übungsgeschoß beim Aufschlag auf ein leichtes Ziel oder auf einem weichen Boden zersetzbar ist, mit außerdem der Abwesenheit von Abprallungen, wenn das besagte Geschoß das Ziel nicht erreicht, jedoch den Boden berührt, und mit einer an die Innenladung (5, 105, 205) angrenzenden Austriebsladung (13, 113, 213), dadurch gekennzeichnet, daß :
- der Mantel aus einem Vorderteil (2, 102, 202) und einem Hinterteil (3, 103, 203) aus Metall in Form eines mit einem Führungsgürtel (12, 112, 212) bestückten Sockels besteht, der den Drehantrieb des Geschosses im Waffenrohr ermöglicht,
- das Vorderteil die Form einer Spitze aufweist, die sich in Sockelrichtung verlängert, um die Innenladung zu umhüllen und an der Führung des Geschosses im Waffenrohr teilzunehmen, wobei diese Spitze aus einem Werkstoff mit geringer Schlagzähigkeit besteht, um bei einem Stoß in Fragmente zerbrechen zu können, mit jedoch einer ausreichenden Steifigkeit, um die Unversehrtheit des Geschosses während der Innen- und Außenballistikphasen zu bewahren,
- die besagte Austriebsladung von einem am unteren Teil des Sockels (3, 103, 203) angeordneten Spursatz (16, 116, 216) ausgelöst wird, um die Selbstzerstörungsentfernung zu beschränken, wenn das Ziel nicht erreicht wird.

2. Übungsgeschoß nach Anspruch 1, dadurch gekennzeichnet, daß die Spitze (2, 102, 202) aus einem versprödeten Kunststoff mit je nach Aufbringungslinien der Belastungen orientierten Molekülketten, zum Beispiel einem Polyimid oder einem Polyamid, besteht.

3. Übungsgeschoß nach Anspruch 2, dadurch gekennzeichnet, daß dieser Kunststoff Verstärkungsfüller beinhaltet, zum Beispiel aus Glas- oder Kohlenstoffasern, wobei die besagten Füller je nach Aufbringungslinien der Belastungen orientiert sind.

4. Übungsgeschoß nach einem der Ansprüche 1 bis 3, dadurch gekennzeichnet, daß die Spitze (2, 102, 202) einen unteren zylinderförmigen Abschnitt (7, 107, 207) mit einer ebenfalls zylinderförmigen mittleren Aussparung (4, 104, 204) aufweist, die sich durch eine mittlere Aussparung (22, 122, 222) des Sockels (3, 103, 203) verlängert, um die Innenladung (5, 105, 205) aufzunehmen, deren Unterteil in den besagten Sockel eindringt.

5. Übungsgeschoß nach Anspruch 4, dadurch gekennzeichnet, daß die mittlere Aussparung (4) einen oberen, kegelförmigen, koaxial zur Spitze (2) verlaufenden Boden (8) aufweist, um eine Führung und Zentrierung der Innenladung (5) zu ermöglichen, deren Unterteil im Sockel (3) angeordnet ist.

6. Übungsgeschoß nach Anspruch 5, dadurch gekennzeichnet, daß der obere, kegelförmige Boden (8) in Richtung des Sockels (3) orientiert ist, um die Auflösung der Innenladung (5) zu erleichtern.

7. Übungsgeschoß nach einem der Ansprüche 4 bis 6, dadurch gekennzeichnet, daß der untere Abschnitt (7, 107, 207) der Spitze (2, 102, 202) eine je nach Durchmesser und Typ des betroffenen Geschosses vorbestimmte Dicke aufweist, die zwischen einem mit der Steifigkeit der besagten Spitze kompatiblen Mindestwert und einem mit ihrer Auflösung kompatiblen Höchstwert gewählt wird.

8. Übungsgeschoß nach Anspruch 7, dadurch gekennzeichnet, daß der untere Abschnitt (7, 107, 207) der Spitze (2, 102, 202) eine Dicke und eine Beschaffenheit aufweist, die ihm ermöglichen, eine interne Verstärkungsfunktion zu gewährleisten.

9. Übungsgeschoß nach einem der Ansprüche 7 oder 8, dadurch gekennzeichnet, daß es außerdem eine glatte, zylinderförmige Zwischenmuffe (11) von geringer Dicke umfaßt, die die Innenladung (5) umhüllt, um eine zusätzliche externe Verstärkung zu gewährleisten, ohne sich jedoch am Drehantrieb zu beteiligen.

10. Übungsgeschoß nach Anspruch 9, dadurch gekennzeichnet, daß die Zwischenmuffe (11) an ihrem Oberteil parallel zur Achse der besagten Muffe verlaufende Anrißlinien aufweist, um der besagten Muffe eine ausreichende Sprödigkeit zu verleihen, damit die Innenladung (5) sich bei der Auflösung der Spitze (2) korrekt zerstäubt.

11. Übungsgeschoß nach einem der Ansprüche 9 oder 10, dadurch gekennzeichnet, daß die Zwischenmuffe (11) aus Metall besteht, wobei das gewählte Metall bzw. die gewählte Metallegierung geeignete Dehnungs- und Wärmeverträglichkeitsmerkmale mit dem Werkstoff der Spitze (2) aufweisen, wobei die besagte Muffe zum Beispiel aus Aluminium bestehen kann.

12. Übungsgeschoß nach einem der Ansprüche 4 bis 11, dadurch gekennzeichnet, daß der untere, zylinderförmige Abschnitt (7, 107) der Spitze (2, 102) unten mit einer kegelförmigen Kante (9, 109) abschließt, die sich auf die entsprechende Oberkante (10, 110) des Sockels (3, 103) abstützt und auf den besagten Sockel ausgerichtet ist, um den Drehantrieb während der Innenballistikphase zu begünstigen.

13. Übungsgeschoß nach einem der Ansprüche 1 bis 12, dadurch gekennzeichnet, daß die Innenladung (5, 105, 205) aus einem Werkstoff mit hoher Dichte besteht und einen im allgemeinen zylinderförmigen, zersplitterbaren Block bildet, der durch leichte Verdichtung von Pulver oder kompakten Metallkugeln hergestellt wird, wobei diese Verdichtung ausreichend ist, um dem besagten zersplitterbaren Block eine zufriedenstellende Formbeständigkeit zu verleihen.

14. Übungsgeschoß nach Anspruch 13, dadurch gekennzeichnet, daß die die Innenladung (5, 105, 205) bildenen Pulver oder Kugeln aus kompakten Metallen, wie z.B. Blei, Kupfer, Wolfram oder Uranium bestehen.

15. Übungsgeschoß nach einem der Ansprüche 13 oder 14, dadurch gekennzeichnet, daß die Innenladung (5) eine Monoblockmasse bildet, deren Dichte zwischen 10 und 15 g/cm³ liegt.

16. Übungsgeschoß nach einem der Ansprüche 13 bis 15, dadurch gekennzeichnet, daß die Austriebsladung (13) zwischen der Unterseite (14) der Innenladung (5) und dem Boden (15) des Sockels (3) angeordnet ist.

17. Übungsgeschoß nach einem der Ansprüche 14 oder 15, dadurch gekennzeichnet, daß der die Innenladung (105, 205) bildende, zersplitterbare Block aus einem Stapel (130, 230) von auf einem unabhängigen, mittleren, koaxial zur Spitze (102, 202) verlaufenden Zylinder (131, 231) angeordneten Ringen besteht.

18. Übungsgeschoß nach Anspruch 17, dadurch gekennzeichnet, daß der Ringstapel (130) vom unabhängigen, mittleren Zylinder (131) festgehalten wird, der vorzugsweise aus Kunststoff besteht, wobei der besagte Stapel auf einer starren, im Sockel (103) angeordneten Metallscheibe (132) ruht.

19. Übungsgeschoß nach Anspruch 18, dadurch gekennzeichnet, daß die Austriebsladung (113) zwischen der starren Metallscheibe (132) und dem Boden (115) des Sockels (103) angeordnet ist.

20. Übungsgeschoß nach Anspruch 17, dadurch gekennzeichnet, daß der unabhängige, mittlere, vom Ringstapel (230) umgebene Zylinder (231) die Austriebsladung bildet.

21. Übungsgeschoß nach Anspruch 20, dadurch gekennzeichnet, daß der Ringstapel (230) und der unabhängige, mittlere Zylinder (231) auf einer brennbaren Scheibe (232) ruhen, die am flachen Boden (215) des Sockels (203) angeordnet ist.

22. Übungsgeschoß nach einem der Ansprüche 16, 19 und 20, dadurch gekennzeichnet, daß die Austriebsladung (13, 113, 231) vom Spursatz (16, 116, 216) über einen pyrotechnischen Kanal (18, 118, 218), der zwischen dem Boden (15, 115, 215) des Sockels (3, 103, 203) und der Aufnahme (17, 117, 217) des besagten Spursatzes verläuft, ausgelöst wird, wobei die Zündung des Spursatzes (16, 116, 216) ab dem Austritt aus dem Waffenrohr bzw. in einer vorbestimmten Entfernung erfolgt.
